# EUROPÄISCHE PATENTSCHRIFT

(11) **EP 4 575 148 B1**
(45) Veröffentlichungstag und Bekanntmachung des Hinweises auf die Patenterteilung: **08.04.2026**
(21) Anmeldenummer: 24222284.2
(22) Anmeldetag: 20.12.2024
(51) Int. Cl.: E05B 1/00, E05B 3/06, E05B 15/02, E05B 17/00

(54) **VERFAHREN, VORRICHTUNG, TEILESATZ, ANORDNUNG UND COMPUTERPROGRAMM ZUR AUTOMATISIERTEN HERSTELLUNG EINES TÜRFLÜGELS**
METHOD, DEVICE, KIT OF PARTS, ARRANGEMENT AND COMPUTER PROGRAM FOR THE AUTOMATED PRODUCTION OF A DOOR LEAF
PROCÉDÉ, APPAREIL, KIT DE PIÈCES, ENSEMBLE ET PROGRAMME INFORMATIQUE POUR LA FABRICATION AUTOMATISÉE D'UN BATTANT DE PORTE

(30) Priorität: 21.12.2023 DE 102023136347
(43) Veröffentlichungstag der Anmeldung: 25.06.2025
(73) Patentinhaber: Huga KG, 33335 Gütersloh (DE)
(72) Erfinder: Michael, Huep, 32107 Bad Sulzuflen (DE); Broxtermann, Hubert, 33378 Rheda-Wiedenbrück (DE)
(74) Vertreter: KASTEL Patentanwälte PartG mbB

(56) Entgegenhaltungen:
- EP-A1- 4 019 716
- EP-A1- 4 249 707
- WO-A1-2008/105405
- US-A1- 2008 116 699

## Beschreibung

Die Erfindung betrifft ein Verfahren, eine Vorrichtung, einen Teilesatz, eine Anordnung und ein Computerprogramm zur automatisierten Herstellung eines Türflügels mit flügeldeckendem Türbeschlag.

Zum technologischen Hintergrund und zur Begriffsdefinition wird auf folgende Literaturstellen verwiesen, auf deren Wissen die folgende Offenbarung aufbaut:
[1] GRUNDWISSEN TÜREN - Technikhandbuch Hörmann, Ausgabe 1/2019, Herausgeber: Hörmann KG Verkaufsgesellschaft, seit Januar 2019 verfügbar unter https://cdn.hoermann-cloud.de/fileadmin/_country/kataloge/pdf/HOER-HANDBUCH-Bd-01-Grundwissen_2019_.pdf
[2] Wikipedia - Einsteckschloss, abgerufen am 14.11.2023 von https://de.wikipedia.org/wiki/Einsteckschloss
[3] HUGA - Das Programm, Firmenbroschüre der HUGA KG, heruntergeladen am 14.11.2023 unter https://www.huga.de/fileadmin/huga/Media/Medien/Downloads/PDF_Fachhaendler /Gesamtprogramm/AD_DasProgramm_06-2023_WEB.pdf
[4] Wikipedia - Toleranztabellen nach ISO 2768, abgerufen am 14.11.2023 von https://de.wikipedia.org/wiki/Toleranztabellen_nach_ISO_2768
[5] EP 4 019 716 A1
[6] Deutsche Patentanmeldung 10 2023 117 406.1
[7] EP 4 249 707 A1

Weiter werden folgende Literaturstellen zum Stand der Technik genannt:
[8] WO 2008/105405 A1
[9] US 2008/116699 A1

Aus der Literaturstelle [5] sind ein Türflügel mit flügeldeckendem Türbeschlag sowie ein Verfahren zur Herstellung und Montage desselben bekannt. Dabei ist eine flächenbündig mit einer Abdeckrosette abgedeckte Unterkonstruktion zur Lagerung einer Handhabe, wie z.B. eines Türdrückers oder einer WC-Tür-Olive, welche Handhabe mit einer Schlossnuss eines Einsteckschlosses zur Drehung derselben gekoppelt wird, vorgesehen. Die Unterkonstruktion ist passgenau in einer Unterkonstruktions-Aufnahmeausnehmung aufgenommen, die CNCgesteuert in einen Türblattkörper aus spanabhebend formbarem Material aufgenommen. Insbesondere ist die Unterkonstruktion passgenau in einer Durchgangsöffnung der Abdeckrosette aufgenommen, die passgenau in einer durch CNC-Fräsen hergestellten Abdeckrosettenausnehmung aufgenommen ist.

Die Erfindung hat sich zur Aufgabe gestellt, Mittel bereitzustellen, mit denen sich ein hinsichtlich Funktion und Optik verbesserter Türflügel der in der [5] gezeigten Art automatisch in Großserie herstellen lässt.

Zum Lösen dieser Aufgabe schafft die Erfindung ein Verfahren, einen Teilesatz, eine Vorrichtung, eine Anordnung und ein Computerprogramm gemäß den beigefügten unabhängigen Ansprüchen.

Vorteilhafte Ausgestaltungen sind Gegenstand der Unteransprüche.

Die Erfindung schafft gemäß einem Aspekt davon ein Verfahren zur automatisierten Herstellung eines Türflügels, umfassend die Schritte:
a) Bereitstellen eines Türblattkörpers, der zumindest in einem schlossseitigen Bereich aus spanabhebend bearbeitbarem Material gebildet ist;
b) Bereitstellen eines Einsteckschlosses mit einer darin drehbar gelagerten Schlossnuss;
c) Bereitstellen einer Unterkonstruktion und einer Abdeckrosette, wobei die Unterkonstruktion zum passgenauen Drehlagern einer Handhabe, die mit der Schlossnuss gekoppelt werden soll, ausgebildet ist und wobei die Abdeckrosette zum flächenbündigen, eine radiale Relativverlagerung zulassenden Abdecken eines Unterkonstruktionskörpers der Unterkonstruktion ausgebildet ist und eine durch einen Innenrandbereich berandete Abdeckrosetten-Durchgangsöffnung aufweist, deren Durchmesser größer als eine Durchgangsöffnung der Unterkonstruktion ist, so dass die Lage einer Drehachse der Handhabe radial variabel zu der Abdeckrosette wählbar ist;
d) numerisch gesteuertes spanabhebendes Einbringen einer Schlosstasche für das Schloss in den Türblattkörper;
e) numerisch gesteuertes spanabhebendes Einbringen einer Unterkonstruktions-Aufnahmeausnehmung auf einer Breitseite des Türblattkörpers mit zu einer Außenkontur der Unterkonstruktion komplementären jedoch größer dimensionierten Innenkontur so, dass beim Einsetzen des Unterkonstruktion ein radiales Spiel zwischen der Außenkontur und der Unterkonstruktions-Aufnahmeausnehmung vorhanden ist;
f) numerisch gesteuertes spanabhebendes Einbringen einer Abdeckrosetten-Ausnehmung zur radial und axial passgenauen flächenbündigen Aufnahme der Abdeckrosette;
g) Einsetzen und Fixieren des Einsteckschlosses in der Schlosstasche;
h) Einsetzen der Unterkonstruktion in die Unterkonstruktions-Aufnahmeausnehmung,
i) radiales Positionieren des Unterkonstruktion in der Unterkonstruktions-Aufnahmeöffnung so dass das Zentrum der Unterkonstruktions-Durchgangsöffnung mit der Drehachse der Schlossnuss ausgerichtet ist und Fixieren der positionierten Unterkonstruktion; und
j) passgenaues Einsetzen der Abdeckrosette in die Abdeckrosetten-Ausnehmung.

Die Nummerierung der Schritte mit a), b), ... dient der leichteren Referenzierung und soll keinerlei Informationen über eine bestimmte Reihenfolge der Schritte beinhalten. Die einzelnen Schritte können, wie sich dies aus dem Gesamtzusammenhang ergibt, nacheinander oder parallel oder überschneidend durchgeführt werden.

Wird der Türflügel nur auf einer Breitseite - z.B. der in Öffnungsrichtung weisenden Seite (Bandseite) oder der entgegen Öffnungsrichtung weisenden Seite (Gegenbandseite) mit einer Handhabe versehen, reicht es aus, wenn für diese Breitseite in Schritt c) ein Satz aus Unterkonstruktion und Abdeckrosette bereitgestellt wird und in Schritt e) und f) für diese Unterkonstruktion und diese Abdeckrosette die entsprechenden Ausnehmungen eingebracht werden. Bei den meisten Ausführungen werden in Schritt c) pro Breitseite des Türflügels wenigstens ein Satz aus Unterkonstruktion und Abdeckrosette - insbesondere für einen Türdrücker als Handhabe - bereitgestellt und in den Schritten e) und f) auf jeder der Breitseiten jeweils die Ausnehmungen eingebracht. Für einen Türflügel mit mehreren Handhaben - z.B. Türdrücker und Olive - kann auf wenigstens einer der Breitseiten jeweils ein Satz Unterkonstruktion und Abdeckrosette für die erste Handhabe - z.B. Türdrücker - und ein Satz Unterkonstruktion und Abdeckrosette für die zweite Handhabe - z.B. Olive oder Münzschlitzelement - vorgesehen werden, es kann auch eine gemeinsame größere Abdeckrosette zum Abdecken einer ersten Unterkonstruktion für die erste Handhabe und zum Abdecken einer zweiten Unterkonstruktion für die zweite Handhabe mit entsprechend einer ersten und einer zweiten Abdeckrosetten-Durchgangsöffnung vorgesehen werden.

Bei besonders bevorzugten Ausführungsformen umfasst Schritt b)
b1) Bereitstellen der Unterkonstruktion mit dem Unterkonstruktionskörper und einer Einsetzhülse, wobei der Unterkonstruktionskörper die Unterkonstruktions-Außenkontur und eine Unterkonstruktionskörper-Durchgangsöffnung aufweist, deren Durchmesser kleiner als der Durchmesser der Abdeckrosetten-Durchgangsöffnung ist, und wobei die Einsetzhülse zum passgenauen Einsetzen in die Unterkonstruktions-Durchgangsöffnung ausgebildet ist und eine Einsetzhülsen-Durchgangsöffnung zum passgenauen Drehlagern des Lagerabschnitts der Handhabe und einen Abdeckkranz zum Abstützen eines Stirnendes der Handhabe und zum Abdecken des Innenrandbereichs der Abdeckrosette aufweist.

Es ist bevorzugt, dass in Schritt g) und h) der Unterkonstruktionskörper in die Unterkonstruktions-Aufnahmeausnehmung eingesetzt, positioniert und fixiert wird.

Es ist bevorzugt, dass das Verfahren weiter den nach Schritt j) erfolgenden Schritt aufweist:
k) Einsetzen der Einsetzhülse in die Unterkonstruktionskörper-Durchgangsöffnung.

Vorzugsweise umfasst Schritt b1): Bereitstellen des Unterkonstruktionskörpers derart, dass die von der Abdeckrosette abzudeckende Seite plan ausgebildet ist.

Bei einigen Ausführungsformen wird Schritt k) am Herstellort durchgeführt; der Türflügel wird dann bereits mit der eingesetzten Einsetzhülse an den Einbauort geliefert, wo dann vorzugsweise die Handhabe montiert wird.

Schritt k) kann aber auch später, z.B. im Verlauf der Bereitstellung bis hin zum Einbauort durchgeführt werden. Zum Beispiel wird Schritt k) zusammen mit der Montage der Handhabe durchgeführt.

Dabei kann die Einsetzhülse einfach durch axiales Einschieben eingesetzt werden. Es ist aber auch möglich, die Einsetzhülse in den Unterkonstruktionskörper einzuschrauben. Hierzu ist bei einigen Ausführungsformen vorgesehen, dass die Unterkonstruktionskörper-Durchgangsöffnung ein Innengewinde und die Einsetzhülse ein passendes Außengewinde aufweist.

Das Positionieren in Schritt i) kann auf unterschiedliche Weise erfolgen. Bei einigen Ausführungsformen wird die Lage der Drehachse der Schlossnuss durch irgendeine bekannte Erfassungsart erfasst (gemessen) und die Position mittels einer Unterkonstruktions-Montageeinrichtung - z.B. Montageroboter oder Mehrachsen-Handhabeeinrichtung - abhängig davon eingestellt. Dies kann beim Einsetzen der Unterkonstruktion, insbesondere des Unterkonstruktionskörper in die Ausnehmung oder auch später, vor oder nach dem Abdecken mit der Abdeckrosette erfolgen.

### Vorzugsweise umfasst Schritt i)

i1) Positionieren der Unterkonstruktion mit einer Positionierhilfe, die einseitig passgenau in die Schlossnuss eingesetzt wird und im Lagebereich der Unterkonstruktion passgenau die Unterkonstruktions-Durchgangsöffnung aufnimmt.

### Vorzugsweise umfasst Schritt i)

i2) Fixieren der Unterkonstruktion mittels Kleber.

Vorzugsweise wird ein Schmelzkleber verwendet.

### Vorzugsweise umfasst Schritt i)

i3) Fixieren der Unterkonstruktion mittels Klemmen.

### Vorzugsweise umfasst Schritt i)

i4) Fixieren der Unterkonstruktion mittels Klemmen durch Fixieren der Abdeckrosette derart, dass sie die Unterkonstruktion in dem Türblattkörper verklemmt.

Das Klemmen kann zusätzlich oder alternativ zu dem Kleben erfolgen.

### Vorzugsweise umfasst Schritt f):

Erzeugen des äußeren Rands der Abdeckrosetten-Ausnehmung mit einer Abstufung, wobei eine erste Stufe auf die Dicke der Abdeckrosette abgestimmt ist und eine zweite Stufe Platz für einen Kleber zur Befestigung der Abdeckrosette bereitstellt, wobei Schritt j) Befestigen der Abdeckrosette unter Einbringen von Kleber in der zweiten Stufe umfasst.

Gemäß einem weiteren Aspekt schafft die Erfindung einen Türflügelteilesatz zur Herstellung eines Türflügels, wobei der Türflügelteilesatz als Teile ein Türblatt, ein Einsteckschloss, wenigstens eine Unterkonstruktion und wenigstens eine Abdeckrosette umfasst, wobei das Türblatt einen schlossseitigen Bereich aus spanabhebend bearbeitbarem Material aufweist, in dem eine Schlosstasche zur passgenauen Aufnahme des Einsteckschlosses sowie an wenigstens einer der Breitseiten wenigstens eine Unterkonstruktions-Aufnahmeausnehmung zur Aufnahme der Unterkonstruktion und eine Abdeckrosetten-Ausnehmung zur flächenbündigen (flügeldeckenden) Aufnahme der Abdeckrosette, die die Unterkonstruktion abdeckt, eingefräst sind;
wobei die Unterkonstruktion zum passgenauen Drehlagern einer Handhabe, die mit der Schlossnuss gekoppelt werden soll, ausgebildet ist und eine Unterkonstruktions-Außenkontur aufweist, die mit radialem Spiel in die Unterkonstruktions-Aufnahmeausnehmung aufnehmbar ist,
wobei die Abdeckrosette flächenbündig und passgenau in die Abdeckrosetten-Ausnehmung einsetzbar ist, um einen Unterkonstruktionskörper der im bestimmungsgemäßen Gebrauch in die Unterkonstruktions-Aufnahmeausnehmung eingesetzten Unterkonstruktion derart abzudecken, dass die Unterkonstruktion durch die Abdeckrosette nicht an einer radialen Verlagerung gehindert wird, und eine durch einen Innenrandbereich berandete Abdeckrosetten-Durchgangsöffnung aufweist, deren Durchmesser größer als eine Durchgangsöffnung der Unterkonstruktion ist, so dass die Lage einer Drehachse der Handhabe radial variabel zu der Abdeckrosette wählbar ist.

Es ist bevorzugt, dass die Unterkonstruktion mit dem Unterkonstruktionskörper und einer Einsetzhülse versehen ist,
wobei der Unterkonstruktionskörper die Unterkonstruktions-Außenkontur und eine Unterkonstruktionskörper-Durchgangsöffnung aufweist, deren Durchmesser kleiner als der Durchmesser der Abdeckrosetten-Durchgangsöffnung ist, und
wobei die Einsetzhülse zum passgenauen Einsetzen in die Unterkonstruktions-Durchgangsöffnung ausgebildet ist und eine Einsetzhülsen-Durchgangsöffnung zum passgenauen Drehlagern des Lagerabschnitts der Handhabe und einen Abdeckkranz zum Abstützen eines Stirnendes der Handhabe und zum Abdecken des Innenrandbereichs der Abdeckrosette aufweist.

Gemäß einem weiteren Aspekt schafft die Erfindung eine Vorrichtung zur automatisierten Herstellung eines Türflügels, umfassend
eine Bearbeitungsmaschine zum numerisch gesteuerten spanabhebenden Bearbeiten eines Türblattkörpers,
eine Einsteckschlossmontageeinrichtung zum Einsetzen und Fixieren eines Einsteckschlosses in eine Schlosstasche in dem Türblattkörper,
eine Unterkonstruktionsmontageeinrichtung zum Einsetzen, Positionieren und Fixieren einer Unterkonstruktion in eine Unterkonstruktions-Aufnahmeausnehmung in dem Türblattkörper, und
eine Abdeckrosettenmontageeinrichtung zum Montieren einer Abdeckrosette in eine Abdeckrosetten-Ausnehmung in dem Türblattkörper zum flächenbündigen Abdecken eines in die Unterkonstruktions-Aufnahmeausnehmung eingesetzten Unterkonstruktionskörper der Unterkonstruktion; und
elektronische, numerische oder computerimplementierte Steuerungsmittel, wobei die Vorrichtung zum Durchführen des Verfahrens nach einer der voranstehenden Ausgestaltungen eingerichtet ist.

Gemäß einem weiteren Aspekt schafft die Erfindung eine Anordnung umfassend eine Vorrichtung der voranstehend genannte Art und einen Türflügelteilesatz nach einer der voranstehenden Ausgestaltungen.

Gemäß einem weiteren Aspekt schafft die Erfindung ein Computerprogramm umfassend Anweisungen, die eine Vorrichtung der voranstehend genannten Art dazu veranlassen, das Verfahren nach einer der oben erläuterten Ausgestaltungen durchführen.

Im Folgenden werden einige Vorteile und technische Effekte besonders bevorzugter Ausführungsformen der Erfindung näher erläutert.

Bevorzugte Ausführungsformen der Erfindung betreffen eine automatische Montage solcher Türflügel, wie sie in der Literaturstelle [3] unter der Bezeichnung "Planar" gezeigt sind oder wie sie in der Literaturstelle [5] beschrieben und gezeigt sind.

Dazu wurden bei einigen Ausführungsformen der Erfindung die flächenbündige Drückergarnitur "Planar", wie in [3] und [5] gezeigt weiterentwickelt und die Konstruktion geändert, um besser eine maschinelle Fertigung und Montage zu ermöglichen.

Gemäß [1] sind die allermeisten Schlösser an Türen, wie insbesondere Drehflügeltüren als Einsteckschlösser ausgebildet - siehe Literaturstelle [1] und [2]. Die auf dem Markt erhältlichen Schlösser für Türen werden aus Kostengründen mit gewissen Toleranzen zwischen Stulpenden und Schlossnuss gefertigt. Die Toleranzen resultieren neben den normalen Fertigungstoleranzen auch aus der ungenauen Befestigung des Schlosskastens an dem Schlossstulp.

Das Zusammenspiel Schlossnuss-Drückerstift-Drückerlagerung, wie z.B. Drückerrosette oder Türschild, muss diese Toleranzen aufnehmen, ohne die Funktion zu beeinträchtigen. Hierzu wird im Normalfall die Position der Drücker erst festgelegt, wenn die Schlösser montiert sind. Hier wird z.B. bauseitig, also erst auf der Baustelle am Einsatzort, mit Hand-Bohrschablonen gearbeitet, die den Bezugspunkt Schlossnuss haben. Durch Auswahl der korrekten Bohrdurchmesser für die Drückerbefestigung, abgestimmt auf die gewählte Drückergarnitur, ist der gewünschte Formschluss gegeben. Dies bedingt bei der Herstellung jedoch viel Handarbeit. Außerdem kann diese Vorgehensweise nicht bei jeder Bauart von Türen durchgeführt werden, so ist beispielsweise bei Türen der in [5] gezeigten Art gewünscht, ein Ausfräsen einer Aufnahme für eine Türdrückerrosette (oder eine sonstige Drehlagerung eines Türdrückers an dem Türblatt) vor dem Einsetzen des Schlosses vorzusehen.

Werden, wie dies bei einer industriellen, weitgehend automatisierten Großserienfertigung von Türflügeln erwünscht ist, Aufnahmen für Drehlagerungen von Türdrückern (oder auch von anderen Handhaben, z.B. WC-Oliven) am Türblatt maschinell gefertigt, z.B. ausgefräst, wie dies z.B. für eine maschinelle Fräsung für flächenbündige Drückergarnituren der beispielsweise aus [5] bekannten Art im Rahmen einer Serienfertigung der Türen erwünscht ist, können die Toleranzen der unterschiedlich einzusetzenden einzelnen Schlösser nicht einfach aufgenommen werden, daher müssen bisher derartige maschinelle Bohrungen oder dergleichen mit größerem Bohrdurchmesser gefertigt werden, als dies von den Drückerherstellern vorgegeben ist. Hierdurch ist kein Formschluss zwischen Tür und Drücker möglich, sondern nur ein Kraftschluss. Dies kann im Laufe der Zeit zu einem Wackeln der Rosetten führen, was neben Funktionsmängeln auch zu mechanischen Schäden an der Oberfläche des Türblatts oder der Rosette führen kann. In Verbindung mit einer im Zuge einer automatisierten Fertigung durchgeführten maschinellen Fräsung für die Aufnahme von Türdrückerlagerungen, wie insbesondere - aber nicht nur - für flächenbündige Drückergarnituren, beispielsweise der aus [3] und [5] bekannten Art, wirken sich die Toleranzen des Schlosses im Zusammenspiel Schlossnuss - Drückerstift (z.B. Drückervierkant) - Drückerlagerung (insbesondere Drückerrosette) auf die Funktion der Drückergarnitur aus. Eine maschinelle Fräsung der flächenbündigen Rosettenaufnahmen an einem Türblatt mit bereits vorher montiertem Schloss, an dem dann ein Bezugspunkt für die Schlossnuss abgreifbar wäre, ist nur sehr schwierig zu bewerkstelligen und sollte insbesondere bei Holztüren oder dergleichen aus Sicherheitsgründen am besten unterbleiben, da es zu Funkenflug bei Kontakt zwischen Fräser und Schloss mit entsprechender Brandgefahr kommen kann. Eine Möglichkeit zur Lösung wäre, die Toleranzen an dem Schloss zu verringern, was aber zu einer erheblichen Verteuerung der Schlösser führen würde.

Bei der flächenbündigen Drückergarnitur (z.B. Planar), wie aus [3] und [5] bekannt, werden bei der Herstellung aktuell diese Toleranzen durch eine werkseitige Fräsung mit Schablonen und eine werkseitige Handmontage aufgenommen und ausgeglichen. Somit ist für die Serienfertigung ein hoher personeller Aufwand erforderlich, so dass die Fertigung aufwändig und teuer ist.

In Verbindung mit einer maschinellen Fräsung für flächenbündige Drückergarnituren (z.B. Planar), wirken sich die Toleranzen im Zusammenspiel Schlossnuss- Drückervierkant-Drückerrosette auf die Funktion der Drückergarnitur aus oder zeigen sich als unterschiedliche breite Fugen oder durch Funktionsprobleme.

Eine maschinelle Fräsung der Drückergarnituren (z.B. Planar oder auch normale Drückergarnituren) mit montiertem Schloss ist aus Sicherheitsgründen nicht zu empfehlen (Funkenflug bei Kontakt zwischen Fräser und Schloss).

Einige Ausführungsformen der Erfindung sehen eine sehr genaue Schlossfräsung (Beispiel für Schlosstasche) im Türblatt durch eine CNC-Bearbeitung vor. Weiter werden flächenbündige Rosettenfräsungen (Beispiel für Abdeckrosetten-Ausnehmung) und die Fräsung der Unterkonstruktion (Beispiel für Unterkonstruktions-Aufnahmeausnehmung) durch eine CNC-Bearbeitung ebenfalls sehr genau vorgesehen. Beide Fräsungen haben zu diesem Zeitpunkt keinen direkten und genauen Bezug zur Schlossnuss inklusive der entsprechenden Toleranzen.

Nach der Schlossmontage wird die Planar-Unterkonstruktion genau zur Drückernuss (oder gegebenenfalls auch zur Schlossnuss für einen Riegel, zum Koppeln bspw. mit einer WC-Olive) positioniert und befestigt.

Bei einigen Ausführungsformen geschieht das Positionieren mit Hilfe einer Positionierhilfe, welche ähnlich einem Drücker mit Vierkant aufgebaut sein kann. Diese Positionierhilfe wird einseitig passgenau in die Schlossnuss gesteckt und nimmt im Lagebereich der Unterkonstruktion passgenau den Innendurchmesser der Unterkonstruktion auf. Die dann vorhandenen Toleranzen, zwischen Fräsung der Unterkonstruktion im Türblatt und der positionierten Unterkonstruktion (passend zur Schlossnuss), werden durch die Fixierung der Unterkonstruktion z.B. mittels Kleber, Klemmung, o.ä., aufgenommen. Diese Fixierung kann z.B. durch einen Montageroboter erfolgen. Die fixierte Unterkonstruktion sorgt später auch für die feste Lagerung der Drückergarnitur in der Unterkonstruktion.

Bei einigen Ausführungsformen ist die Unterkonstruktion im Bereich der späteren Rosette, abweichend zur aus [5] bekannten Ausführung, plan ausgeführt (ohne Laufring für den Drücker). Ferner ist der Innendurchmesser der Unterkonstruktion etwas größer als der später zugehörige Drückerhals.

Erfindungsgemäß hat die zugehörige Rosette einen Innendurchmesser, der etwas größer ist als der Innendurchmesser der Unterkonstruktion. Der Unterschied der beiden Innendurchmesser zueinander ist insbesondere so groß, dass die ganzen Toleranzen, z.B. aus dem Schloss oder der Fertigung, aufgenommen werden können, ohne dass der Rand vom Rosetten-Innendurchmesser über den Rand vom Innendurchmesser der Unterkonstruktion ragt.

Bei einigen Ausführungsformen wird die zu dem Zeitpunkt vorhandene und sichtbare Abweichung zwischen den beiden Innendurchmessern durch einen Einsatz mit einem Kranz - Einsetzhülse - abgedeckt.

Dieser Einsatz hat einen Innendurchmesser abgestimmt auf den Durchmesser vom zugehörigen Drückerhals, so dass der Drücker nach der Montage darin später genau geführt wird.

Der Außendurchmesser vom Einsatz ist passgenau abgestimmt auf den Innendurchmesser des Unterkonstruktionskörpers.

Der breitere Kranz deckt dabei die sichtbaren Toleranzen zwischen den Innendurchmessern von der Rosette und dem Innendurchmesser des Unterkonstruktionskörpers ab und dient auch als Laufring und Führung für den Drücker. Hierdurch wird auch die Rosette vor Beschädigungen bei der Drückerbetätigung geschützt.

Bei einigen Ausführungsformen kann, da die Rosette nur zum äußeren Rand passgenau in die Rosetten-Fräsung positioniert und fixiert werden muss, auch dieser Montageteil z.B. mittels Montageroboter ausgeführt werden. Der Einsatz mit Kranz kann werkseitig eingedrückt oder mit der Drückergarnitur mitgegeben werden.

Es wäre auch denkbar, dass der Einsatz mit einem Außengewinde und der Unterkonstruktionskörper mit einem passenden Innengewinde ausgestattet wird, so dass dieser nicht gesteckt, sondern geschraubt werden kann.

Bei einigen Ausführungsformen hat der äußere Rand der Rosetten-Fräsung eine Abstufung. Die erste Stufe ist abgestimmt auf die Rosettendicke. Die zweite Abstufung sorgt für den notwendigen Platz, um den Kleber zur Befestigung der Rosette aufzunehmen.

Durch die erste Stufe der Rosetten-Fräsung und der planen Unterkonstruktion in einer Ebene, können auch Rosetten automatisch montiert werden, die nicht ganz eben und etwas biegeweich sind. Der Kleber sorgt für den Halt der Rosette in der Fräsung und dafür, dass die Rosette am inneren und äußeren Rand passgenau aufliegt.

Für weitere Merkmale und Funktionen wird auf die [5] verwiesen, deren Ausführungsformen durch entsprechend Modifikation wie hier angegeben zu Ausführungsformen der hiesigen Erfindung werden. Durch andere Formen oder/und Abmessung der einzelnen Teile, wie insbesondere in [6] oder [7] angegeben, sind andere Funktionen und Designs (Mini-Rosetten, Langschildoptik, etc.) möglich.

Bevorzugte Ausgestaltungen der Erfindung betreffen ausgehend von [3] (dort die mit Planar bezeichnete Türen), [5], [6] oder [7] weiterentwickelte Konstruktionen und Montagetechniken für flächenbündige Drückergarnituren, welche besonders bevorzugt eine einfachere, insbesondere automatisierte, Herstellung in industrieller Großserientechnik erleichtern, ohne die Funktion, Langlebigkeit, den Komfort, die Bedienbarkeit und/oder die hochwertige Optik zu beeinträchtigen.

Ausführungsbeispiele werden im Folgenden anhand der beigefügten Zeichnungen näher erläutert. Darin zeigt:
- Fig. 1: eine Vorderansicht auf erste Breitseite - Bandseite - einer Tür mit einem Türflügel, der mit Verfahren, Vorrichtungen, Teilesätzen und Anordnungen gemäß Ausführungsformen der Erfindung herzustellen ist;
- Fig. 2: eine Stirnseitenansicht auf eine Schlossstirnseite des Türflügels im Bereich eines Schlosses;
- Fig. 3: eine Ansicht vergleichbar zu Fig. 2 auf ein Türblatt des Türflügels vor der Montage des Schlosses sowie eines Türbeschlags zur Betätigung des Schlosses;
- Fig. 4: eine Schnittansicht entlang der Linie A-B von Fig. 1 oder entlang der Linie B-C von Fig. 1, wobei als Teile des Türbeschlags eine Unterkonstruktion und eine Abdeckrosette montiert sind, wobei Fig. 4 eine Ausführungsform eines durch ein automatisiertes Herstellverfahren in einem Herstellwerk herzustellenden Türflügels - noch ohne Drückergarnitur oder WC-Olivengarnitur - zeigt;
- Fig. 5: eine Explosionsdarstellung des in Fig. 4 gezeigten Bereichs des Türblatts mit den zu montierenden Teilen des Türbeschlags, insbesondere einer Unterkonstruktion mit Unterkonstruktionskörper, einer Abdeckrosette und einer Einsetzhülse sowie einer - in der Regel erst bauseitig zu montierenden Drückergarnitur (Form freibleibend);
- Fig. 6 bis 8: unterschiedliche Ansichten eines Ausführungsbeispiels des Unterkonstruktionskörpers mit beispielhaften Dimensionierungen;
- Fig. 9 und 10: unterschiedliche Ansichten des zwischen A und B (oder B und C) befindlichen Bereichs des Türblatts zur Aufnahme des Türbeschlags mit Unterkonstruktions-Aufnahmeausnehmung und Abdeckrosetten-Ausnehmung und beispielhaften Dimensionierungen;
- Fig. 11: eine Seitenansicht eines Ausführungsbeispiels einer Positionierhilfe;
- Fig. 12 und 13: unterschiedliche Ansichten eines Ausführungsbeispiels der Einsetzhülse mit beispielhaften Dimensionierungen;
- Fig. 14 und 15: unterschiedliche Ansichten eines Beispiels für das Schloss, wie grundsätzlich, beispielsweise aus [2], bekannt; und
- Fig. 16: eine schematische Prinzipdarstellung einer Vorrichtung zum automatischen Herstellen des Türflügels.

Fig. 1 zeigt eine Ausführungsform einer Tür 10 mit Zarge 12 und Türflügel 14 und flächenbündigen Türbeschlag 16.

Fig. 2 zeigt eine Stirnansicht auf den Schlossbereich des Türflügels 14, wobei als Schloss 18 ein Einsteckschloss 20, wie es in Fig. 14 und 15 gezeigt ist und in [2] näher erläutert ist, in einer Schlosstasche 21 aufgenommen und fixiert ist.

Fig. 3 zeigt eine Ansicht wie in Fig. 2 auf ein Türblatt 15 des Türflügels 14 ohne das Schloss 18 und ohne den Türbeschlag 16, wobei die Schlosstasche 21 mit Stulpausnehmung 22 zur Aufnahme des Schlossstulps 24 und Kastenausnehmung 26 zur Aufnahme des Schlosskastens 28 dargestellt ist.

Fig. 4 zeigt einen Teilschnitt entlang der Linie A-B von Fig. 1, wobei als Teile des flächenbündigen Türbeschlags 16 eine Unterkonstruktion 30 und eine Abdeckrosette 32 zum flächenbündigen Abdecken eines Unterkonstruktionskörpers 34 der Unterkonstruktion 30 montiert sind. Die Unterkonstruktion 30 ist zur passgenauen Drehlagerung einer Handhabe 36 des Türbeschlags 16 ausgebildet.

Fig. 5 zeigt den Bereich zwischen A und B des Türblatts 15 und die Teile des flächenbündigen Türbeschlags 16 in Explosionsdarstellung. Als Handhabe 36 ist hier ein Türdrücker 38 einer im Design wählbaren Drückergarnitur 40 abgebildet, der mittels eines Drückerstifts 42 - in der Regel Vierkantstift - mit einer Schlossnuss des Einsteckschlosses 20 zu koppeln ist.

Wie insbesondere in Fig. 3, Fig. 5 und Fig. 9 und 10 dargestellt, sind in dem Türblatt 15, das zumindest im Schlossbereich aus einem spanabhebend bearbeitbaren Material, wie insbesondere einem Holzmaterial, besteht, eine Unterkonstruktions-Aufnahmeausnehmung 46 zur vollständigen Aufnahme des Unterkonstruktionskörpers 34 und eine Abdeckrosetten-Ausnehmung 48 zur flächenbündigen Aufnahme der Abdeckrosette, so dass sie den Unterkonstruktionskörper 34 abdeckt, eingebracht.

Ein Ausführungsbeispiel mit beispielhaften Dimensionen des Unterkonstruktionskörpers 34 ist in Fig.6 bis 7 dargestellt. Bei einigen Ausführungsformen ist der Unterkonstruktionskörper 34 hutförmig ausgebildet, mit einem kreiszylinderförmigen Hauptbereich 50 und einem radial ringförmig vorspringenden Randbereich 52 an dem axialen Endbereich, der mit der Abdeckrosette in Kontakt kommt. Die axiale Endfläche, auf die die Abdeckrosette 32 aufliegt, ist plan ausgeführt, so dass kein Formschluss mit der Abdeckrosette 32 gebildet ist und somit die radiale Relativlage von Unterkonstruktionskörper 34 und Abdeckrosette nicht festgelegt, sondern zumindest in bestimmten Toleranzen variabel ist. Der Unterkonstruktionskörper 34 weist eine Unterkonstruktionskörper-Durchgangsöffnung 54 zum Einführen des Lagerbereichs 56 der Handhabe 36 auf.

Der Lagerbereich 56 ist z.B. am freien Ende des Griffhalses des Türdrückers 38 ausgebildet. Drückergarnituren sind von unterschiedlichen Herstellern auf dem Markt erhältlich, wobei es für bestimmte Märkte, z.B. der EU, vorbestimmte, insbesondere genormte, Durchmesser dieses Lagerbereichs 56 gibt. Beispielsweise sind unterschiedliche Türdrücker 38 erhältlich, die am Griffhals einen Lagerbereich 56 mit Durchmesser von 16 mm haben.

Bei einigen Ausführungsformen ist die Unterkonstruktionskörper-Durchgangsöffnung 54 deutlich größer als der vorbestimmte Durchmesser des Lagerbereichs 56, wobei eine Einsetzhülse 58 mit Abdeckkranz 60 vorgesehen ist, die mit ihrem Außendurchmesser passgenau in die Unterkonstruktionskörper-Durchgangsöffnung 54 eingefügt werden kann. Ein Ausführungsbeispiel für die Einsetzhülse 58 ist in den Fig. 5, 12 und 13 gezeigt. Die Einsetzhülse 58 ist zum Beispiel hutförmig, wobei der Abdeckkranz 60 an einem axialen Endbereich radial vorsteht und das andere axiale Ende 62 von außen bei montiertem und mit der Abdeckrosette 32 abgedeckten Unterkonstruktionskörper 34 in die Unterkonstruktionskörper-Durchgangsöffnung 54 einführbar ist. Dies kann durch Einstecken oder bei Vorsehen entsprechender Gewinde durch Einschrauben erfolgen.

Das von dem Abdeckkranz abgewandte axiale Ende 62 kann konisch ausgebildet sein, um ein Einführen der Einsetzhülse 58 in den Unterkonstruktionskörper 34 zu erleichtern.

Im Folgenden wird anhand der Fig. 3 bis 5, 9 und 10 die Konstruktion der Ausnehmungen 46 und 48 für die Unterkonstruktion 30 und die Abdeckrosette 32 näher erläutert. Die Unterkonstruktions-Aufnahmeausnehmung 46 hat einen Innendurchmesser der so viel größer als der Außendurchmesser D34 der Unterkonstruktion 30 (gemessen am Hauptbereich 50 des Unterkonstruktionskörpers 34) ist, dass Toleranzen der Lage der Drehachse der Schlossnuss des montierten Schlosses 18 durch Anpassung der Lage der Unterkonstruktion 30 ausgeglichen werden können. Typische Toleranzen ergeben sich beispielsweise aus [4]. Demnach ist bei einigen Ausführungsformen der Innendurchmesser der Unterkonstruktions-Aufnahmeausnehmung 46 wenigstens 0,3 mm, vorzugsweise wenigstens 0,5 mm, beispielsweise 0,5 mm bis 2 mm größer als der Außendurchmesser D34 der Unterkonstruktion, so dass die radiale Lage der Unterkonstruktion in diesem Bereich variabel wählbar ist.

Bei Ausführungen mit radial vorspringendem Randbereich 52 dient dieser zur axialen Positionierung der Unterkonstruktion 32 durch Auflage an dem Rand der Unterkonstruktions-Aufnahmeausnehmung 46 und hat entsprechend einen Außendurchmesser, der größer als deren Innendurchmesser D34 aber um wenigstens den oben genannten Toleranzbereich, vorzugsweise deutlich kleiner als ein minimaler Durchmesser einer radial äußere Begrenzung 68 der sich axial an die Unterkonstruktions-Aufnahmeausnehmung 46 anschließenden Abdeckrosetten-Ausnehmung 48 ist.

Die Kontur und Tiefe der Abdeckrosetten-Ausnehmung 48 ist passgenau an die Abdeckrosette 32 angepasst.

Bei einigen Ausführungsformen ist die Abdeckrosetten-Ausnehmung 48 abgestuft. Eine von der Breitseite des Türblatts 15 aus gesehen erste Stufe 66 hat eine Innenkontur 68, die passgenau zur Außenkontur der Abdeckrosette 32 ausgebildet ist und eine erste Tiefe, die der Rosettendicke entspricht. Die zweite Abstufung 70 hat einen kleineren Durchmesser, so dass ein Rand der Abdeckrosette 32 darauf aufliegen kann und eine zweite Tiefe, die an die Dicke des Randbereichs 52 angepasst ist. Bei Aufliegen des Randbereichs 52 ist zwischen diesem und der radialen Begrenzung der zweiten Abstufung ein Spalt gebildet, der Platz zur Aufnahme eines Klebers (z.B. Schmelzkleber) bietet.

Gemäß Fig. 5 hat die Abdeckrosette 32 eine Abdeckrosetten-Durchgangsöffnung 72, die um wenigstens den oben genannten Toleranzbereich größer als der Lagerbereich 56 und somit größer als die an den Lagerbereich 56 passgenau angepasste Durchgangsöffnung der Einsetzhülse 58 ist.

Der Außendurchmesser des Kranzes 60 ist derart größer als der Innendurchmesser der Abdeckrosetten-Durchgangsöffnung 72 bemessen, dass er bei jeder variabel wählbaren radialen Lage der Unterkonstruktion 30 die Abdeckrosetten-Durchgangsöffnung am gesamten Umfang abdecken kann.

Im Folgenden wird die Herstellung und Montage des Türflügels 14 mit Schloss 18 und flächenbündigen Türbeschlag 16 näher erläutert. Um Kosten zu senken, ist eine industrielle Großserienfertigung erwünscht, die möglichst weitgehend automatisiert maschinell durchführbar ist.

Bei den dargestellten Ausführungen ist die Unterkonstruktions-Aufnahmeausnehmung 46 durchgehend bis zur Kastenausnehmung 26 ausgebildet. Die Ausnehmungen 21, 22, 26, 46, 48 sind als Fräsungen in dem Türblattkörper 74 ausgebildet, der aus spanabhebenden Materialien hergestellt ist, wie z.B. Holzwerkstoffen, Massivholz, HDF, MDF, Spanplatte, Sperrholz, Furnierschichtholz, Schichtholz, gegebenenfalls oberflächenbeschichtet oder furniert. Somit können im Türblattkörper 74 für die Aufnahme des Schlosses 18 und des Türbeschlags 16 vorzusehenden Ausnehmungen 21, 22, 26, 46, 48 maschinell durch numerisch gesteuerte spanabhebende Bearbeitung, insbesondere CNC-Fräsen, sehr genau mit sehr geringen Toleranzen gefertigt werden.

Auf dem Markt von verschiedenen Herstellern erhältliche Schlösser 18, 20 haben aufgrund von Kostenvorgaben relativ große Fertigungstoleranzen, so dass die Lage des Schlosskastens 28 zu dem Schlossstulp 24 und insbesondere die Lage der Drehachse der Schlossnuss relativ großen Toleranzen unterworfen ist. Durch die unterschiedlichen Toleranzen von Schloss 18, 20 und den Ausnehmungen 21, 22, 26, 46, 48 für das Schloss 30 und den Türbeschlag 16 am Türblattkörper 74 können Fehlanpassungen der durch die Ausnehmungen 46, 48 am Türblattkörper 74 definierten Drehachse der Handhabe 36 und der durch den Schlosskasten 28 und den Toleranzen des Schlosses 18, 20 bestimmten Lage der Drehachse der Schlossnuss entstehen, die die Montage der Drückergarnitur, die Langlebigkeit und die Funktion der Kombination Schloss-Türbeschlag-Drückergarnitur beeinträchtige könnten.

Um eine maschinelle Fertigung und Montage zu erleichtern und den vorgenannten Problemen entgegenzuwirken, wird zur Herstellung des Türflügels ein insbesondere in Fig. 5 gezeigter Türflügelteilesatz vorgesehen, der als Teile das Türblatt 15, das Einsteckschloss 20, die Unterkonstruktion 30 und die Abdeckrosette 32 aufweist. Das Türblatt 15 hat den schlossseitigen Bereich aus spanabhebend bearbeitbarem Material, in dem die Schlosstasche 21 zur passgenauen Aufnahme des Einsteckschlosses 18 sowie eine auf die Anzahl der Drehlagerungen des Türbeschlags abgestimmte Anzahl von Unterkonstruktions-Aufnahmeausnehmungen 46 zur Aufnahme der jeweiligen Unterkonstruktion 30 zur Drehlagerung mit entsprechenden Abdeckrosetten-Ausnehmungen 48 zur Aufnahme der Abdeckrosette 32, die die Unterkonstruktion 30, insbesondere den Unterkonstruktionskörper 34, abdeckt, eingefräst sind.

Die Unterkonstruktion 30 ist zum passgenauen Drehlager der Handhabe 36, die mit der Schlossnuss gekoppelt werden soll, ausgebildet. Die Unterkonstruktion 30 weist eine Unterkonstruktions-Außenkontur auf, die mit radialem Spiel in die Unterkonstruktions-Aufnahmeausnehmung 46 aufnehmbar ist.

Die Abdeckrosette 32 ist flächenbündig und passgenau in die Abdeckrosetten-Ausnehmung 48 einsetzbar, um den Unterkonstruktionskörper 34 der im bestimmungsgemäßen Gebrauch in die Unterkonstruktions-Aufnahmeausnehmung 46 eingesetzten Unterkonstruktion abzudecken. Die Unterkonstruktion 30 und die Abdeckrosette 32 greifen nicht aneinander ein und sind somit nicht an einer gegenseitigen radialen Verlagerung gehindert. Mit anderen Worten ist trotz passgenauer Lage der Abdeckrosette die radiale Lage der Unterkonstruktion bei der Montage variabel, um die Toleranzen auszugleichen und sich an die Lage der Drehachse der Schlossnuss anzupassen. Die durch einen Innenrandbereich berandete Abdeckrosetten-Durchgangsöffnung 72 hat einen Durchmesser, der größer als die zum Lagern der Handhabe ausgebildete Durchgangsöffnung der Unterkonstruktion 30 ist, so dass die Lage der Drehachse der Handhabe 36 radial variabel zu der Abdeckrosette 32 wählbar ist. Somit kann die Unterkonstruktion bei der Montage an die Lage der Schlossnuss angepasst werden und passend fixiert werden.

Die Unterkonstruktion 30 ist bei einigen Ausführungsformen mit dem Unterkonstruktionskörper 34 und der Einsetzhülse 58 versehen. Der Unterkonstruktionskörper 34 weist die Unterkonstruktions-Außenkontur und die Unterkonstruktionskörper-Durchgangsöffnung 54 auf. Deren Durchmesser ist kleiner als der Durchmesser der Abdeckrosetten-Durchgangsöffnung 72. Die Einsetzhülse 58 ist zum passgenauen Einsetzen in die Unterkonstruktions-Durchgangsöffnung 54 ausgebildet. Die Einsetzhülse 58 weist eine Einsetzhülsen-Durchgangsöffnung 76 zum passgenauen Drehlagern des Lagerabschnitts 56 der Handhabe und den Abdeckkranz 60 zum Abstützen eines Stirnendes der Handhabe 36 und zum Abdecken des Innenrandbereichs der Abdeckrosette 32 auf.

Damit lässt sich eine exakte und spielfreie Drehlagerung der Handhabe 36 erreichen, so dass die Tür einen hohen Qualitätseindruck vermittelt und bequem und komfortabel betätigbar ist.

Wenngleich der Ausgleich der Schlosstoleranzen anhand des Beispiels der Drückergarnitur erläutert worden ist, so können entsprechende Maßnahmen auch für andere Handhaben, z.B. für WC-Oliven - siehe [5] für weitere Einzelheiten -, vorgenommen werden. In Fig. 10 ist die Form der Unterkonstruktions-Aufnahmeausnehmung 46, wie sie für Unterkonstruktionen 30 zur Drehlagerung von Drückergarnituren oder von WC-Oliven ausgebildet werden gezeigt. Mit strichpunktierter Linie ist eine Durchgangsausnehmung 82 gezeigt, wie sie im Bereich eines Schlüsselloches eines Buntbart-Einsteckschlosses oder eines Schließzylinders eines anderen entsprechenden Einsteckschlosses vorgesehen wird.

Ein Verfahren zur automatisierten Herstellung des Türflügels 14 umfasst die folgenden Schritte:
a) Bereitstellen des Türblattkörpers 74 (als Rohling), der zumindest in einem schlossseitigen Bereich aus spanabhebend bearbeitbarem Material gebildet ist;
b) Bereitstellen des Einsteckschlosses 20 mit einer darin drehbar gelagerten Schlossnuss;
c) Bereitstellen der Unterkonstruktion 30 und der Abdeckrosette 32;
d) numerisch gesteuertes spanabhebendes Einbringen der Schlosstasche 21 für das Schloss in den Türblattkörper 74;
e) numerisch gesteuertes spanabhebendes Einbringen der Unterkonstruktions-Aufnahmeausnehmung 46 auf wenigstens einer Breitseite des Türblattkörpers 74 mit zu einer Außenkontur der Unterkonstruktion 30 komplementären jedoch größer dimensionierten Innenkontur so, dass beim Einsetzen des Unterkonstruktion 30 ein radiales Spiel zwischen der Außenkontur und der Unterkonstruktions-Aufnahmeausnehmung 46 vorhanden ist;
f) numerisch gesteuertes spanabhebendes Einbringen der Abdeckrosetten-Ausnehmung 48 zur radial und axial passgenauen flächenbündigen Aufnahme der Abdeckrosette 32;
g) Einsetzen und Fixieren des Einsteckschlosses 20 in der Schlosstasche 21;
h) Einsetzen der Unterkonstruktion 30 in die Unterkonstruktions-Aufnahmeausnehmung 46,
i) radiales Positionieren der Unterkonstruktion 30 in der Unterkonstruktions-Aufnahmeöffnung 46, so dass das Zentrum der Unterkonstruktions-Durchgangsöffnung 54 mit der Drehachse der Schlossnuss ausgerichtet ist und Fixieren der positionierten Unterkonstruktion 30; und
j) passgenaues Einsetzen der Abdeckrosette 32 in die Abdeckrosetten-Ausnehmung 48.

Bei einigen Ausführungsformen umfasst Schritt b):
b1) Bereitstellen der Unterkonstruktion 30 mit dem Unterkonstruktionskörper 34 und der Einsetzhülse 58. Dabei wird in Schritt g) und h) zunächst nur der Unterkonstruktionskörper 34 in die Unterkonstruktions-Aufnahmeausnehmung 46 eingesetzt, positioniert und fixiert. Nach Schritt j) wird der weitere Schritt durchgeführt:
k) Einsetzen der Einsetzhülse 58 in die Unterkonstruktionskörper-Durchgangsöffnung 54.

Bei einigen Ausführungsformen erfolgt das Positionieren der Unterkonstruktion mit einer Positionierhilfe 84, von der ein Ausführungsbeispiel in Fig. 11 dargestellt ist. Die Positionshilfe 84 weist einen vorzugsweise mit konischem Einführende 87 versehenen Stiftvorsprung 86 auf, der von einem Passkörper 88 vorsteht, dessen Außenkontur passgenau an die Unterkonstruktionskörper-Durchgangsöffnung 54 angepasst ist. Zur Montage kann der Unterkonstruktionskörper 34 auf den Passkörper 88 aufgesetzt werden und mit der Positionierhilfe 84 montiert werden, wobei der Stiftvorsprung 86 in die Schlossnuss des zuvor montierten Schlosses eingeführt wird. Dabei sind unterschiedliche Vorgehensweisen möglich. Die Positionierhilfe 84 kann z.B. auch zuerst eingeführt werden und dann wird der Unterkonstruktionskörper 34 aufgesetzt und axial in Anschlag geschoben. Auch kann der Unterkonstruktionskörper 34 zunächst noch unpositioniert eingesetzt und mit der Abdeckrosette 32 abgedeckt werden. Bevor die Fixierung, beispielsweise durch Aushärten des Klebers oder durch Festziehen einer Klemmung (z.B. Verpressen der Abdeckrosette), erfolgt, wird die Positionierhilfe 84 eingeführt und damit die radiale Lage des Unterkonstruktionskörpers 34 an die Lage der Drehachse der Schlossnuss angepasst. Anschließend erfolgt die Fixierung.

In Fig. 16 ist schematisch ein möglicher Aufbau einer Vorrichtung 100 zur automatisierten Herstellung des Türflügels 14 gezeigt. Die Vorrichtung 100 ist beispielsweise Teil einer Türenfertigungslinie in einem Herstellwerk, wobei ein Förderband 102 zum Fördern des Türblattkörpers 74 durch einzelne Stationen vorgesehen sein kann.

Die Vorrichtung 100 umfasst
eine Bearbeitungsmaschine 104, beispielsweise ein Bearbeitungszentrum, zum numerisch gesteuerten spanabhebenden Bearbeiten des Türblattkörpers 74, um die Ausnehmungen 21, 22, 26, 46, 48 einzubringen,
eine Einsteckschlossmontageeinrichtung 106, beispielsweise mit einem ersten Montageroboter, zum Einsetzen und Fixieren des Einsteckschlosses 20 in die Schlosstasche 21 in dem Türblattkörper 74,
eine Unterkonstruktionsmontageeinrichtung 108, beispielsweise mit einem zweiten Montageroboter, zum Einsetzen, Positionieren und Fixieren der Unterkonstruktion 30 in die Unterkonstruktions-Aufnahmeausnehmung 46 in dem Türblattkörper 74: eine Abdeckrosettenmontageeinrichtung 110, beispielsweise mit einem dritten Montageroboter, zum Montieren der Abdeckrosette 32 in der Abdeckrosetten-Ausnehmung 48; und
elektronische, numerische oder computerimplementierte Steuerungsmittel 112, die die Vorrichtung 100 zum Durchführen des oben erläuterten Verfahrens anzusteuern.

Einige Ausführungsformen weisen hierzu eine Steuerung 114 mit Prozessor 116 und Speicher 118 auf, in dem ein Computerprogramm mit entsprechenden Steueranweisungen gespeichert ist.

Bei einigen Ausführungsformen ist eine Kleberauftragseinrichtung 120 zum Auftragen von Kleber in der Abdeckrosetten-Ausnehmung 48 vorgesehen. Ein Montageroboter der Unterkonstruktionsmontageeinrichtung 108 ist dazu ausgebildet, den Unterkonstruktionskörper 34 mit Hilfe der Positionierhilfe 84 einzusetzen und zu positionieren. Der Kleber sorgt bereits hierbei für Haftung, so dass die Position beibehalten wird, bis der Montageroboter der Abdeckrosettenmontageeinrichtung 110 die Abdeckrosette 32 montiert und aufdrückt und somit den Unterkonstruktionskörper 34 zusätzlich durch Klemmen fixiert. Auch kann eine Presse 122 zum Verpressen des Schlossbereichs, bis der Kleber angehärtet oder ausgehärtet ist, vorgesehen sein.

Die Einsetzhülse 58 kann zusammen mit dem Türflügel 14 ausgeliefert und zur Baustelle transportiert werden. Sie kann auch mit der Drückergarnitur bereitgestellt werden. Der Einsatz der Einsetzhülse 58 kann so bei Montage der Drückergarnitur, beispielsweise an der Baustelle, erfolgen.

Bei einigen Ausführungsformen der Vorrichtung 100 ist eine Einsetzhülse-Montageeinrichtung 124 vorgesehen, die dazu eingerichtet, die Einsetzhülse 58 noch im Herstellerwerk nach Montage der Abdeckrosette 32 in den Unterkonstruktionskörper 34 einzusetzen.

Die in den Figuren dargestellten Ausgestaltungen zeigen lediglich eine Standardversion des Türflügels 14. Weitere mögliche Versionen sind durch Übernahme von Modifikationen von Form und Funktion der Unterkonstruktion und der Abdeckrosette wie in der [5], [6] oder [7] beschrieben erhältlich. Mit anderen Worten können die hier in den Ansprüchen und den Zeichnungen beschriebenen Maßnahmen zur Verbesserung der automatisierten Fertigung auch auf die anderen in [5], [6], [7] beschrieben Varianten angewandt werden. Es wird für weitere Merkmale von weiteren Ausführungsformen der Erfindung somit ausdrücklich auf diese Literaturstellen [5], [6] und [7] verwiesen.

Zur Verbesserung einer Serienfertigung von Türflügeln 14 hoher Qualität mit hochwertiger Optik schafft die Erfindung ein Verfahren, eine Vorrichtung 100, einen Teilesatz, eine Anordnung und ein Computerprogramm zur automatisierten Herstellung eines Türflügels 14 mit flügeldeckendem Türbeschlag. Dabei werden zunächst durch numerisch gesteuerte spanabhebende Bearbeitung Ausnehmungen 21, 46, 48 zur Aufnahme von Schloss 18 und Türbeschlagsteilen in einen Türblattkörper 74 aus spanabhebend bearbeitbarem Material eingebracht; dann ein Einsteckschloss 20 in einer Schlossausnehmung montiert und anschließend eine Unterkonstruktion 30 und eine Abdeckrosette 32 in Ausnehmungen an der Breitseite des Türblatts 15 montiert, wobei die Unterkonstruktion 30 mit Spiel in eine Unterkonstruktions-Aufnahmeausnehmung 46 mit radialem Spiel eingefügt, darin zu einer Lage einer Schlossnuss ausgerichtet positioniert und fixiert wird. Bei einigen Ausführungsformen weist die Unterkonstruktion 30 zur Lagerung einer Handhabe 36 eine Einsetzhülse 58 mit Abdeckkragen 60 auf, der einen Radialspalt an einem Innendurchmesser der Abdeckrosette 32, welcher zum Toleranzausgleich vorzusehen ist, abdeckt.

### Bezugszeichenliste:

- 10: Tür
- 12: Zarge
- 14: Türflügel
- 15: Türblatt
- 16: Türbeschlag
- 18: Schloss
- 20: Einsteckschloss
- 21: Schlosstasche
- 22: Stulpausnehmung
- 24: Schlossstulp
- 26: Kastenausnehmung
- 28: Schlosskasten
- 30: Unterkonstruktion
- 32: Abdeckrosette
- 34: Unterkonstruktionskörper
- 36: Handhabe
- 38: Türdrücker
- 40: Drückergarnitur
- 42: Drückerstift
- 46: Unterkonstruktions-Aufnahmeausnehmung
- 48: Abdeckrosetten-Ausnehmung
- 50: Hauptbereich
- 52: Randbereich
- 54: Unterkonstruktionskörper-Durchgangsöffnung
- 56: Lagerbereich
- 58: Einsetzhülse
- 60: Abdeckkranz
- 62: freies axiales Ende
- 66: erste Stufe
- 68: radial äußere Begrenzung
- 70: zweite Stufe
- 72: Abdeckrosetten-Durchgangsöffnung
- 74: Türblattkörper
- 76: Einsetzhülsen-Durchgangsöffnung
- 82: Durchgangsausnehmung
- 84: Positionierhilfe
- 86: Stiftvorsprung
- 87: konisches Einführende
- 88: Passkörper
- 100: Vorrichtung
- 102: Förderband
- 104: Bearbeitungsmaschine
- 106: Einsteckschlossmontageeinrichtung
- 108: Unterkonstruktionsmontageeinrichtung
- 110: Abdeckrosettenmontageeinrichtung
- 112: Steuerungsmittel
- 114: Steuerung
- 116: Prozessor
- 118: Speicher
- 120: Kleberauftragseinrichtung
- 122: Presse
- 124: Einsteckhülsen-Montageeinrichtung
- D34: Außendurchmesser Unterkonstruktion

## Patentansprüche

1. Verfahren zur automatisierten Herstellung eines Türflügels (14), umfassend die Schritte:
a) Bereitstellen eines Türblattkörpers (74), der zumindest in einem schlossseitigen Bereich aus spanabhebend bearbeitbarem Material gebildet ist;
b) Bereitstellen eines Einsteckschlosses (20) mit einer darin drehbar gelagerten Schlossnuss;
c) Bereitstellen einer Unterkonstruktion (30) und einer Abdeckrosette (32), wobei die Unterkonstruktion zum passgenauen Drehlagern einer Handhabe (36), die mit der Schlossnuss gekoppelt werden soll, ausgebildet ist und wobei die Abdeckrosette (32) zum flächenbündigen, eine radiale Relativverlagerung zulassenden Abdecken eines Unterkonstruktionskörpers (34) der Unterkonstruktion (30) ausgebildet ist und eine durch einen Innenrandbereich berandete Abdeckrosetten-Durchgangsöffnung (72) aufweist, deren Durchmesser größer als eine Durchgangsöffnung (54, 76) der Unterkonstruktion (30) ist, so dass die Lage einer Drehachse der Handhabe (36) radial variabel zu der Abdeckrosette (32) wählbar ist;
d) numerisch gesteuertes spanabhebendes Einbringen einer Schlosstasche (21) für das Einsteckschloss (20) in den Türblattkörper (74);
e) numerisch gesteuertes spanabhebendes Einbringen einer Unterkonstruktions-Aufnahmeausnehmung (46) auf einer Breitseite des Türblattkörpers (74) mit zu einer Außenkontur der Unterkonstruktion (30) komplementären jedoch größer dimensionierten Innenkontur so, dass beim Einsetzen des Unterkonstruktion (30) ein radiales Spiel zwischen der Außenkontur und der Unterkonstruktions-Aufnahmeausnehmung (46) vorhanden ist;
f) numerisch gesteuertes spanabhebendes Einbringen einer Abdeckrosetten-Ausnehmung (48) zur radial und axial passgenauen flächenbündigen Aufnahme der Abdeckrosette (32);
g) Einsetzen und Fixieren des Einsteckschlosses (20) in der Schlosstasche (21);
h) Einsetzen der Unterkonstruktion (30) in die Unterkonstruktions-Aufnahmeausnehmung (46),
i) radiales Positionieren des Unterkonstruktion (30) in der Unterkonstruktions-Aufnahmeöffnung (48), so dass das Zentrum der Unterkonstruktions-Durchgangsöffnung (54) mit der Drehachse der Schlossnuss (44) ausgerichtet ist und Fixieren der positionierten Unterkonstruktion (30); und
j) passgenaues Einsetzen der Abdeckrosette (32) in die Abdeckrosetten-Ausnehmung (48).

2. Verfahren nach Anspruch 1, **dadurch gekennzeichnet,**
**dass** Schritt b) umfasst:
b1) Bereitstellen der Unterkonstruktion (30) mit dem Unterkonstruktionskörper (34) und einer Einsetzhülse (58), wobei der Unterkonstruktionskörper (34) die Unterkonstruktions-Außenkontur und eine Unterkonstruktionskörper-Durchgangsöffnung (54) aufweist, deren Durchmesser kleiner als der Durchmesser der Abdeckrosetten-Durchgangsöffnung (72) ist, und wobei die Einsetzhülse (58) zum passgenauen Einsetzen in die Unterkonstruktions-Durchgangsöffnung (54) ausgebildet ist und eine Einsetzhülsen-Durchgangsöffnung (76) zum passgenauen Drehlagern des Lagerabschnitts (56) der Handhabe (36) und einen Abdeckkranz (60) zum Abstützen eines Stirnendes der Handhabe (36) und zum Abdecken des Innenrandbereichs der Abdeckrosette (32) aufweist,
**dass** in Schritt g) und h) der Unterkonstruktionskörper (34) in die Unterkonstruktions-Aufnahmeausnehmung (46) eingesetzt, positioniert und fixiert wird und
**dass** das Verfahren weiter den nach Schritt j) erfolgenden Schritt aufweist:
k) Einsetzen der Einsetzhülse (58) in die Unterkonstruktionskörper-Durchgangsöffnung (54).

3. Verfahren nach Anspruch 2, **dadurch gekennzeichnet**,
3.1 dass Schritt b1) umfasst: Bereitstellen des Unterkonstruktionskörpers (34) derart, dass die von der Abdeckrosette (32) abzudeckende Seite plan ausgebildet ist, und/oder
3.2 dass Schritt k):
3.2.1 am Herstellort oder am Einbauort durchgeführt wird; und/oder
3.2.2 zusammen mit der Montage der Handhabe (36) durchgeführt wird; und/oder
3.2.3 axiales Einschieben oder Einschrauben der Einsetzhülse (58) in den Unterkonstruktionskörper (34) umfasst.

4. Verfahren nach einem der voranstehenden Ansprüche, **dadurch gekennzeichnet,**
**dass** Schritt i) wenigstens einen oder mehrere der Schritte umfasst:
i1) Positionieren der Unterkonstruktion (30) mit einer Positionierhilfe (84), die einseitig passgenau in die Schlossnuss eingesetzt wird und im Lagebereich der Unterkonstruktion (30) passgenau die Unterkonstruktions-Durchgangsöffnung (54) aufnimmt;
i2) Fixieren der Unterkonstruktion (30) mittels Kleber;
i3) Fixieren der Unterkonstruktion (30) mittels Klemmen;
i4) Fixieren der Unterkonstruktion (30) mittels Klemmen durch Fixieren der Abdeckrosette (32) derart, dass sie die Unterkonstruktion (30) in dem Türblatt (15) verklemmt.

5. Verfahren nach einem der voranstehenden Ansprüche, **dadurch**
**gekennzeichnet,**
**dass** Schritt f) umfasst:
Erzeugen einer radial äußeren Begrenzung (68) der Abdeckrosetten-Ausnehmung (48) mit einer Abstufung, wobei eine erste Stufe auf die Dicke der Abdeckrosette (32) abgestimmt ist und eine zweite Stufe (70) Platz für einen Kleber zur Befestigung der Abdeckrosette (32) bereitstellt, wobei Schritt j) Befestigen der Abdeckrosette (32) unter Einbringen von Kleber in der zweiten Stufe (70) umfasst.

6. Türflügelteilesatz zur Herstellung eines Türflügels (14), umfassend:
ein Türblatt (15), ein Einsteckschloss (20), eine Unterkonstruktion (30) und eine Abdeckrosette (32), wobei das Türblatt (15) einen schlossseitigen Bereich aus spanabhebend bearbeitbarem Material aufweist, in dem eine Schlosstasche (21) zur passgenauen Aufnahme des Einsteckschlosses (20) sowie wenigstens eine Unterkonstruktions-Aufnahmeausnehmung (46) zur Aufnahme der Unterkonstruktion (30) und eine Abdeckrosetten-Ausnehmung (48) zur Aufnahme der Abdeckrosette (32) eingefräst sind;
wobei die Unterkonstruktion (30) zum passgenauen Drehlagern einer Handhabe (36), die mit einer Schlossnuss des Einsteckschlosses (20) gekoppelt werden soll, ausgebildet ist und eine Unterkonstruktions-Außenkontur aufweist, die mit radialem Spiel in die Unterkonstruktions-Aufnahmeausnehmung (46) aufnehmbar ist,
wobei die Abdeckrosette (32) flächenbündig und passgenau in die Abdeckrosetten-Ausnehmung (48) einsetzbar ist, um einen Unterkonstruktionskörper (34) der im bestimmungsgemäßen Gebrauch in die Unterkonstruktions-Aufnahmeausnehmung (46) eingesetzten Unterkonstruktion (30) derart abzudecken, dass die Unterkonstruktion (30) durch die Abdeckrosette (32) nicht an einer radialen Verlagerung gehindert wird, und eine durch einen Innenrandbereich berandete Abdeckrosetten-Durchgangsöffnung (72) aufweist, deren Durchmesser größer als eine Durchgangsöffnung (54, 76) der Unterkonstruktion (30) ist, so dass die Lage einer Drehachse der Handhabe (36) radial variabel zu der Abdeckrosette (32) wählbar einstellbar ist.

7. Türflügelteilesatz nach Anspruch 6, **dadurch gekennzeichnet,**
**dass** die Unterkonstruktion (30) mit dem Unterkonstruktionskörper (34) und einer Einsetzhülse (58) versehen ist,
wobei der Unterkonstruktionskörper (34) die Unterkonstruktions-Außenkontur und eine Unterkonstruktionskörper-Durchgangsöffnung (54) aufweist, deren Durchmesser kleiner als der Durchmesser der Abdeckrosetten-Durchgangsöffnung (72) ist, und
wobei die Einsetzhülse (58) zum passgenauen Einsetzen in die Unterkonstruktions-Durchgangsöffnung (54) ausgebildet ist und eine Einsetzhülsen-Durchgangsöffnung (76) zum passgenauen Drehlagern eines Lagerabschnitts (56) der Handhabe (36) und einen Abdeckkranz (60) zum Abstützen eines Stirnendes der Handhabe (36) und zum Abdecken des Innenrandbereichs der Abdeckrosette (32) aufweist.

8. Vorrichtung (100) zur automatisierten Herstellung eines Türflügels (14), umfassend:
eine Bearbeitungsmaschine (104) zum numerisch gesteuerten spanabhebenden Bearbeiten eines Türblattkörpers (74),
eine Einsteckschlossmontageeinrichtung (106) zum Einsetzen und Fixieren eines Einsteckschlosses (20) in eine Schlosstasche (21) in dem Türblattkörper (74),
eine Unterkonstruktionsmontageeinrichtung (108) zum Einsetzen, Positionieren und Fixieren einer Unterkonstruktion (30) in eine Unterkonstruktions-Aufnahmeausnehmung (46) in dem Türblattkörper (74), und
eine Abdeckrosettenmontageeinrichtung (110) zum Montieren einer Abdeckrosette (32) in eine Abdeckrosetten-Ausnehmung (48) in dem Türblattkörper (74) zum flächenbündigen Abdecken eines in die Unterkonstruktions-Aufnahmeausnehmung (46) eingesetzten Unterkonstruktionskörpers (43) der Unterkonstruktion (30); und
elektronische, numerische oder computerimplementierte Steuerungsmittel (112), wobei die Vorrichtung (100) zum Durchführen des Verfahrens nach einem der Ansprüche 1 bis 5 eingerichtet ist.

9. Anordnung umfassend eine Vorrichtung (100) nach Anspruch 8 und einen Türflügelteilesatz nach einem der Ansprüche 6 oder 7.

10. Computerprogramm umfassend Anweisungen, die eine Vorrichtung (100) nach Anspruch 8 dazu veranlassen, das Verfahren nach einem der Ansprüche 1 bis 5 durchführen.

## Claims

1. Method for automated production of a door wing (14), the method comprising the steps of:
a) providing a door leaf body (74) that is formed from a machined material at least in a lock-side area;
b) providing a mortise lock (20) having a lock nut rotatably supported therein;
c) providing a substructure (30) and a cover rosette (32), wherein the substructure is designed for tailored swivel mounting of a handle (36) to be coupled to the lock nut and wherein the cover rosette (32) is designed for covering a substructure body (34) of the substructure (30) in a flush-fitted manner and allowing radial displacement and the cover rosette (32) having a cover rosette through opening (72) bordered by an inner edge area, the diameter of the through opening being larger than a through opening (54, 76) of the substructure (30), so that the position of a rotational axis of the handle (36) can be radially variably selected with respect to the cover rosette (32);
d) numerically controlled machining of a lock pocket (21) for the mortise lock (20) into the door leaf body (74);
e) numerically controlled machining of a substructure receiving recess (46) on a broadside of the door leaf body (74) with an inner contour complementary to the outer contour of the substructure (30) but large in dimension, so that a radial play exists between the outer contour and the substructure receiving recess (46) when the substructure (30) is inserted;
f) numerically controlled machining of a cover rosette recess (48) for the radial and axial tailored flush-mounting receipt of the cover rosette (32);
g) inserting and fixing the mortise lock (20) in the lock pocket (21);
h) inserting the substructure (30) into the substructure receiving recess (46);
i) radial positioning of the substructure (30) in the substructure receiving opening (48) in such a way that the center of the substructure through opening (54) is aligned with the rotational axis of the lock nut (44), and fixing the positioned substructure (30); and
j) precise fitting of the cover rosette (32) into the cover rosette recess (48).

2. Method according to claim 1, **characterized in that** step b) comprises:
b1) providing the substructure (30) with the substructure body (34) and an insert sleeve (58), wherein the substructure body (34) has the substructure outer contour and a substructure body through opening (54) the diameter of which is smaller than the diameter of the cover rosette through opening (72) and wherein the insert sleeve (58) is designed for precise fitting into the substructure through opening (54) and comprises an insert sleeve through opening (76) for tailored swivel mounting of the bearing portion (56) of the handle (36) and a cover ring (60) for supporting a front end of the handle (36) and for covering the inner edge area of the cover rosette (32); and comprises that in steps g) and h) the substructure body (34) is inserted, positioned and fixed in the substructure receiving recess (46) and that the method further includes the following step after step j):
k) inserting the insert sleeve (58) into the substructure body through opening (54).

3. Method according to claim 2, **characterized in that**
3.1 step b1) comprises: providing the substructure body (34) in such a way that the side to be covered by the cover rosette (32) is flat, and/or
3.2 step k):
3.2.1. is carried out at the place of manufacture or at the installation site; and/or
3.2.2 is carried out together with mounting the handle (36); and/or
3.2.3 comprises axial insertion of screwing of the insert sleeve (58) into the substructure body (34).

4. Method according to any of the preceding claims, **characterized in that** step i) comprises at least one or more of the steps:
i1) positioning the substructure (30) using a positioning aid (84) that is inserted in a precisely fitting manner into the lock nut on one side and receives the substructure through opening (54) in the location area of the substructure (30) in a precisely fitting manner;
i2) fixing the substructure (30) by means of an adhesive;
i3) fixing the substructure (30) by means of clamps;
i4) fixing the substructure (30) by means of clamps by fixing the cover rosette (32) in such a way that it clamps the substructure (30) in the door leaf (15).

5. Method according to any of the preceding claims, **characterized in that** step f) comprises:
creating a radially outer border (68) of the cover rosette recess (48) with steps, wherein a first step is adjusted to the thickness of the cover rosette (32) and a second step (70) provides room for an adhesive for fixing the cover rosette (32), wherein step j) comprises fixing the cover rosette (32) while introducing adhesive in the second step (70).

6. Door wing kit of parts for producing a door wing (14), the kit of parts comprising:
a door leaf (15), a mortise lock (20), a substructure (30) and a cover rosette (32), wherein the door leaf (15) has a lock-side area from a machined material having milled into it a lock pocket (21) for receiving the mortise lock (20) in a precisely fitting manner, as well as at least one substructure receiving recess (46) for receiving the substructure (30) and a cover rosette recess (48) for receiving the cover rosette (32);
wherein the substructure (30) is designed for tailored swivel mounting of a handle (36) to be coupled to lock nut of the mortise lock (20) and comprises a substructure outer contour that can be received with radial play in the substructure receiving recess (46),
wherein the cover rosette (32) can be inserted into the cover rosette recess (48) in a flush-mounted and precisely fitting manner in order to cover a substructure body (34), which is inserted into the substructure receiving recess (46) when used as in intended, in such a way that the substructure (30) is not prevented from a radial displaced by the cover rosette (32), and comprises a cover rosette through opening (72) which is bordered by an inner edge area and which has a diameter larger than a through opening (54, 76) of the substructure (30), so that the position of a rotational axis of the handle (36) can be radially variably adjusted with respect to the cover rosette (32) in a selectable manner.

7. Door wing kit of parts according to claim 6, **characterized in that**
the substructure (30) is provided with the substructure body (34) and an insert sleeve (58),
wherein the substructure body (34) has the substructure outer contour and a substructure body through opening (54) the diameter of which is smaller than the diameter of the cover rosette through opening (72), and
wherein the insert sleeve (58) is designed for its insertion into the substructure through opening (54) in a precisely fitting manner and comprises an insert sleeve through opening (76) for tailored swivel mounting of a mounting section (56) of the handle (36) and a cover ring (60) for supporting a front end of the handle (36) and for covering the inner edge area of the cover rosette (32).

8. Device (100) for automated production of a door wing (14), the device (100) comprising:
a processing machine (104) for the numerically controlled machining of a door leaf body (74),
a mortise lock mounting device (106) for inserting and fixing a mortise lock (20) in a lock pocket (21) in the door leaf body (74),
a substructure mounting device (108) for inserting, positioning and fixing a substructure (30) in a substructure receiving recess (46) in the door leaf body (74), and a cover rosette mounting device (110) for mounting a cover rosette (32) in a cover rosette recess (48) in the door leaf body (74) for covering a substructure body (43) of the substructure (30) inserted into the substructure receiving recess (46) in a flush-mounting manner; and
electronic, numeric or computer-implemented control means (112),
wherein the device (100) is configured to carry out the method according to any one of claims 1 to 5.

9. Arrangement, comprising a device (100) according to claim 8 and a door wing kit of parts according to any one of claims 6 or 7.

10. Computer program comprising instructions which cause a device (100) according to claim 8 to carry out the method according to any one of claims 1 to 5.

## Revendications

1. Procédé de fabrication automatisée d'un battant de porte (14), le procédé comprenant les étapes suivantes:
a) fournir un corps de panneau de porte (74) qui est formé à partir d'un matériau usiné au moins dans une zone côté serrure;
b) fournir une serrure à mortaiser (20) dans laquelle est supporté de manière rotative un fouillot;
c) fournir une sous-structure (30) et une rosace de recouvrement (32), la sous-structure étant conçue pour le montage pivotant sur mesure d'une poignée (36) à coupler au fouillot et la rosace de recouvrement (32) étant conçue pour recouvrir un corps de sous-structure (34) de la sous-structure (30) de manière affleurante et permettre un déplacement radial, et la rosace de recouvrement (32) ayant une ouverture traversante (72) bordée par une zone de bordure intérieure, le diamètre de l'ouverture traversante étant plus grand qu'une ouverture traversante (54, 76) de la sous-structure (30), de sorte que la position d'un axe de rotation de la poignée (36) peut être choisie de manière variable radialement par rapport à la rosace de recouvrement (32);
d) usinage à commande numérique d'une poche de serrure (21) pour la serrure à mortaiser (20) dans le corps de panneau de porte (74);
e) usinage à commande numérique d'un évidement de réception de sous-structure (46) sur un côté large du corps de panneau de porte (74) avec un contour intérieur complémentaire au contour extérieur de la sous-structure (30) mais de dimension plus grande, de sorte qu'il existe un jeu radial entre le contour extérieur et l'évidement de réception de sous-structure (46) lorsque la sous-structure (30) est insérée;
f) usinage à commande numérique d'un évidement de rosace de recouvrement (48) destiné à recevoir la rosace de recouvrement (32) de manière affleurante et sur mesure radialement et axialement;
g) insertion et fixation de la serrure à mortaiser (20) dans la poche de serrure (21);
h) insertion de la sous-structure (30) dans l'évidement de réception de sous-structure (46);
i) positionnement radial de la sous-structure (30) dans l'ouverture de réception de sous-structure (48) de telle sorte que le centre de l'ouverture traversante de sous-structure (54) soit aligné avec l'axe de rotation du fouillot (44), et fixation de la sous-structure (30) positionnée; et
j) ajuster sur mesure la rosette de recouvrement (32) dans l'évidement de rosette de recouvrement (48).

2. Procédé selon la revendication 1, **caractérisé en ce que** l'étape b) comprend:
b1) la fourniture de la sous-structure (30) avec le corps de sous-structure (34) et un manchon d'insertion (58), dans lequel le corps de sous-structure (34) présente le contour extérieur de la sous-structure et une ouverture traversante de corps de sous-structure (54) dont le diamètre est inférieur au diamètre de l'ouverture traversante de rosace de recouvrement (72) et dans lequel le manchon d'insertion (58) est conçu pour l'insertion sur mesure dans l'ouverture traversante de sous-structure (54) et comprend une ouverture traversante de manchon d'insertion (76) pour un montage pivotant sur mesure (56) de la poignée (36) et une bague de recouvrement (60) pour soutenir une extrémité avant de la poignée (36) et pour recouvrir la zone du bord intérieur de la rosace de recouvrement (32);
et comprend que dans les étapes g) et h), le corps de sous-structure (34) est inséré, positionné et fixé dans l'évidement de réception de sous-structure (46) et que le procédé comprend en outre l'étape suivante après l'étape j):
k) insérer le manchon d'insertion (58) dans l'ouverture de corps de sous-structure (54).

3. Procédé selon la revendication 2, **caractérisé en ce que**
3.1 l'étape b1) comprend: la fourniture du corps de sous-structure (34) de telle manière que le côté à recouvrir par la rosace de recouvrement (32) soit plat, et/ou
3.2 l'étape k):
3.2.1. est réalisée sur le lieu de fabrication ou sur le lieu d'installation; et/ou
3.2.2 est réalisée en même temps que le montage de la poignée (36); et/ou
3.2.3 comprend l'insertion axiale par vissage du manchon d'insertion (58) dans le corps de la sous-structure (34).

4. Procédé selon l'une quelconque des revendications précédentes, **caractérisé en ce que**
l'étape i) comprend au moins une ou plusieurs des étapes suivantes:
i1) positionner la sous-structure (30) à l'aide d'un dispositif d'aide au positionnement (84) qui s'insère de manière précise dans le fouillot d'un côté et reçoit sur mesure l'ouverture traversante de sous-structure (54) dans la zone d'emplacement de la sous-structure (30);
i2) fixer la sous-structure (30) à l'aide d'un adhésif;
i3) fixer la sous-structure (30) à l'aide de pinces;
i4) fixer la sous-structure (30) à l'aide de pinces en fixant la rosace de recouvrement (32) de manière à ce qu'elle serre la sous-structure (30) dans le panneau de porte (15).

5. Procédé selon l'une quelconque des revendications précédentes, **caractérisé en ce que**
l'étape f) comprend:
la création d'un bord radialement extérieur (68) de l'évidement de rosace de recouvrement (48) avec des gradins, dans lequel un premier gradin est ajusté à l'épaisseur de la rosace de recouvrement (32) et un deuxième gradin (70) offre de la place pour un adhésif destiné à fixer la rosace de recouvrement (32), dans lequel l'étape j) comprend la fixation de la rosace de recouvrement (32) tout en introduisant de l'adhésif dans le deuxième gradin (70).

6. Kit de pièces pour la fabrication d'un battant de porte (14), le kit de pièces comprenant:
un panneau de porte (15), une serrure à mortaiser (20), une sous-structure (30) et une rosace de recouvrement (32), le panneau de porte (15) présentant une zone côté serrure en matériau usiné dans laquelle est fraisée une poche de serrure (21) pour recevoir sur mesure la serrure à mortaise (20) ainsi qu'au moins un évidement de réception de sous-structure (46) pour recevoir la sous-structure (30) et un évidement de rosette de recouvrement (48) pour recevoir la rosette de recouvrement (32);
la sous-structure (30) étant conçue pour le montage pivotant sur mesure d'une poignée (36) à coupler au fouillot de la serrure à mortaiser (20) et comprenant un contour extérieur de sous-structure pouvant être reçu avec un jeu radial dans l'évidement de réception de sous-structure (46),
dans lequel la rosace de recouvrement (32) peut être insérée dans l'évidement de rosace de recouvrement (48) de manière affleurante et sur mesure afin de recouvrir un corps de sous-structure (34), qui est inséré dans l'évidement de réception de sous-structure (46) lorsqu'il est utilisé comme prévu, de telle sorte que la sous-structure (30) ne soit pas empêchée de se déplacer radialement par la rosace de recouvrement (32), et comprend une ouverture traversante de rosette de recouvrement (72) qui est bordée par une zone de bordure intérieure et qui a un diamètre supérieur à une ouverture traversante (54, 76) de la sous-structure (30), de sorte que la position d'un axe de rotation de la poignée (36) peut être réglée de manière variable radialement par rapport à la rosette de recouvrement (32) de manière sélectionnable.

7. Kit de pièces pour battant de porte selon la revendication 6, **caractérisé en ce que**
la sous-structure (30) est pourvue du corps de sous-structure (34) et d'un manchon d'insertion (58),
le corps de sous-structure (34) présentant le contour extérieur de sous-structure et une ouverture traversante de corps de sous-structure (54) dont le diamètre est inférieur au diamètre de l'ouverture traversante de rosace de recouvrement (72), et dans lequel le manchon d'insertion (58) est conçu pour être inséré sur mesure dans l'ouverture traversante de sous-structure (54) et comprend une ouverture traversante de manchon d'insertion (76) pour le montage pivotant sur mesure d'une section de montage (56) de la poignée (36) et une bague de recouvrement (60) pour soutenir une extrémité avant de la poignée (36) et pour recouvrir la zone de bord intérieur de la rosace de recouvrement (32).

8. Dispositif (100) pour la production automatisée d'un battant de porte (14), le dispositif (100) comprenant:
une machine d'usinage (104) pour l'usinage à commande numérique d'un corps de panneau de porte (74),
un dispositif de montage de serrure à mortaiser (106) pour insérer et fixer une serrure à mortaiser (20) dans une poche de serrure (21) dans le corps de battant de porte (74),
un dispositif de montage de sous-structure (108) pour insérer, positionner et fixer une sous-structure (30) dans un évidement de réception de sous-structure (46) dans le corps de panneau de porte (74), et
un dispositif de montage de rosette de recouvrement (110) pour monter une rosette de recouvrement (32) dans un évidement de rosette de recouvrement (48) dans le corps de panneau de porte (74) pour recouvrir un corps de sous-structure (43) de la sous-structure (30) insérée dans l'évidement de réception de sous-structure (46) de manière affleurante; et
un moyen de commande électronique, numérique ou informatique (112),
dans lequel le dispositif (100) est configuré pour exécuter le procédé selon l'une quelconque des revendications 1 à 5.

9. Ensemble comprenant un dispositif (100) selon la revendication 8 et un kit de pièces pour battant de porte selon l'une quelconque des revendications 6 ou 7.

10. Programme informatique comprenant des instructions qui amènent un dispositif (100) selon la revendication 8 à mettre en œuvre le procédé selon l'une quelconque des revendications 1 à 5.
